# EUROPÄISCHE PATENTSCHRIFT

(11) **EP 0 418 511 B1**
(45) Veröffentlichungstag und Bekanntmachung des Hinweises auf die Patenterteilung: **22.09.1993**
(21) Anmeldenummer: 90114321.4
(22) Anmeldetag: 26.07.1990
(51) Int. Cl.: B66B 11/02

(54) **Vorrichtung für die Belüftung von schnellaufenden Aufzugskabinen**
Air conditioning system for fast-moving elevator cabins
Appareil de conditionnement de l'air pour cabines d'ascenseurs à grande vitesse

(30) Priorität: 22.09.1989 CH 3465/89
(43) Veröffentlichungstag der Anmeldung: 27.03.1991
(73) Patentinhaber: INVENTIO AG, CH-6052 Hergiswil NW (CH)
(72) Erfinder: Kappeler, Franz, CH-8902 Urdorf (CH)

(56) Entgegenhaltungen:
- EP-A- 0 098 686
- DE-B- 1 136 804
- US-A- 1 872 007
- US-A- 2 310 414
- US-A- 2 350 389
- US-A- 2 532 268

## Beschreibung

Die vorliegende Erfindung betrifft eine Vorrichtung für die Belüftung von schnellaufenden Aufzugskabinen, bei denen die Belüftung während der Fahrt mit geschlossenen Türen durch die im oberen und unteren Teil des Kabinenkörpers vorhandenen Öffnungen mit vorgeschriebener Querschnittsfläche erfolgt und wobei in der Kabine, erzeugt durch Fahrtwind und Staudruck an der luftverdrängenden Kabine, ein vertikaler Luftstrom entsteht.

Verschiedene diesbezügliche Ländervorschriften enthalten eine Forderung, nach welcher ein bestimmter Prozentsatz der Kabinenbodenfläche als Lufteinlass- und Auslassöffnungsquerschnitt im unteren und oberen Teil des Kabinenkörpers vorgesehen werden muss. Bei einfachen und gängigen Lösungen sind das Schlitze, Löcher oder Perforationen, welche an mindestens einer Kabinenseite im unteren und oberen Teil der Kabine angeordnet sind und eine direkte Verbindung zur Aussenluft bilden. Für höhere Ansprüche werden Kabinenventilatoren eingesetzt. Die amerikanische Patentschrift Nr. 2,310,414 beschreibt eine Konstruktion mit einem Ventilator auf der Kabine und einem speziell ausgebildeten Luftleitkanal. Für den Luftauslass sind im unteren Teil der Kabine horizontale Schlitze ausgespart.

Für schnellaufende Kabinen sind die erwähnten Lösungen nicht anwendbar, weil direkte Verbindungen mit der Aussenluft Geräusche und Zugluft erzeugen und weil ein Ventilator zusätzlich Eigengeräusch erzeugt, welches nur mit aufwendigen Massnahmen in erträglichen Grenzen gehalten werden kann. Dabei ist noch zu berücksichtigen, dass der bei hohen Geschwindigkeiten auftretende Fahrtwind und Staudruck eine erhebliche Beeinträchtigung der Lüfterfunktion zur Folge hat.

Der vorliegenden Erfindung liegt die Aufgabe zugrunde, eine geräuschlose und zugfreie Kabinenbelüftung zu schaffen, welche die genannten Nachteile nicht aufweist und bei hohen Geschwindigkeiten bis 10 m/sec noch einwandfrei funktioniert.

Diese Aufgabe wird durch die in den Ansprüchen gekennzeichnete Erfindung gelöst.

Die durch die Erfindung erreichten Vorteile sind im wesentlichen darin zu sehen, dass die Vorrichtung ohne Ventilator arbeitet, dass an seiner Stelle Fahrtwind und Staudruck das Belüftungssystem betreiben, dass weder Eigengeräusche noch Aussengeräusche in der Kabine hörbar sind und dass keine Zugluft entsteht.

In den Zeichnungen ist ein Ausführungsbeispiel dargestellt und es zeigen:
- Fig.1: eine Aufzugskabine im Querschnitt,
- Fig.2: Einzelheiten des unteren Lüftungssystems und
- Fig.3: Einzelheiten des oberen Lüftungssystems.

Die Figur 1 zeigt eine Aufzugskabine 1 mit einem oberen Joch 2, einem unteren Joch 4 und Seitenschildern 3. Ein Türantrieb 5 betätigt eine Kabinentür 6. Auf den Stockwerken befindet sich eine Schachttür 7. Der Kabinenkörper ist auf einer Stütztraverse 13 mit Gummipuffern 15 abgestützt und weist einen Kabinenboden 12, eine Deckenleuchte 11 und eine Innenverkleidung 10 auf. Die Aufzugskabine 1 hat eine Kabinenaussenwand 14.1, unten ein Lüftungssystem 8 und oben ein Lüftungssystem 9. Auf der Türseite befindet sich unten noch eine Schürze 16. Primär-Luftöffnungen unten sind mit 8.1 und Primär-Luftöffnungen oben mit 9.1 bezeichnet.

Die Figur 2 zeigt das untere Lüftungssystem 8, welches mit einer viertelrunden Verkleidung 14.2, einem Winkelprofil 8.4, einem U-Profil 8.6 und einem Sockelprofil 8.5 umschlossen ist. Die viertelrunde Verkleidung 14.2 weist unten rechts eine rechtwinklige Abkantung nach oben auf, an welcher der längere Schenkel des Winkelprofils 8.4 befestigt ist. In diesem längeren Schenkel des Winkelprofils 8.4 befinden sich Primär-Luftöffnungen 8.1 in Form vertikaler in einer Reihe angeordneter Rechteckschlitze. Der kurze horizontale Schenkel des Winkelprofils 8.4 ist mit einem ebensolchen Schenkel am unteren Ende der rechten Wand des U-Profils 8.6 verbunden. In der linken vertikalen Wand des U-Profils 8.6 befinden sich Sekundär-Luftöffnungen 8.2, welche gleich wie die Primär-Luftöffnungen 8.1 angeordnet sind, aber eine grössere Durchlassquerschnittssumme aufweisen als die erstgenannten. An der gleichen Wand ist zudem noch ein vertikales Sockelprofil 8.5 befestigt. Der obere horizontale Teil des U-Profils 8.6 ist mit einem Bodenblech 12.1 verbunden, welches einen Bodenbelag 12.2 trägt. Die vertikale linke Wand des U-Profils 8.6 ist am unteren Ende schräg nach oben aussen abgebogen und dort mit der Kabinenaussenwand 14.1 verbunden. Die gleiche Abbiegung trägt noch ein V-förmiges Windleitblech 8.7, welches im umschlossenen Raum eine Kammer 8.10 und einen Luftkanal 8.11 bildet. Das V-förmige Windleitblech 8.7 und die viertelrunde Verkleidung 14.2 sind mit einer Dämmschicht 8.8 belegt. Die Distanz zwischen dem schräg nach oben links abgebogenen Ende des Sockelprofils 8.5 und der Innenseite der Kabinenaussenwand 14.1 bildet eine Lufteinlassöffnung 8.3, welche sich am oberen Ende eines vertikalen Luftkanals 8.12 befindet. Ein Luftstrom 8.9 strömt bei Abwärtsfahrt in der gezeigten Richtung durch das Lüftungssystem 8 und tritt bei der Einlassöffnung 8.3 zwischen der Oberkante des Sockelprofils 8.5 und der Unterkante der Kabinenverkleidung 10, welche mit einer Halterung 10.1 mit der Kabinenaussenwand verbunden ist, in das Kabineninnere.

Die Figur 3 zeigt das obere Lüftungssystem 9, welches im Prinzip gleich aufgebaut ist wie das untere Lüftungssystem 8. Ein Winkelprofil 9.4 ist mit dem horizontalen kürzeren Schenkel an einem begehbaren Deckenbrett 9.5 befestigt und weist in seinem vertikalen längeren Schenkel Primär-Luftöffnungen 9.1 auf, welche als vertikale Rechtecköffnungen in horizontaler Reihe angeordnet sind. Das obere lange Schenkelende des Winkelprofils 9.4 ist mit einer rechtwinkligen Abkantung einer viertelrunden Verkleidung 14.3 verbunden, welche ihrerseits am anderen Ende die Kabinenaussenwand 14.1 überlappt. 9.6 ist ein ungleichschenkliges U-Profil mit je einem horizontalen kurzen nach aussen abgekanteten Schenkel an den oberen Enden der beiden vertikalen Wände. Der linke obere Schenkel ist an einem einwärts gebogenen Ende der Kabinenaussenwand 14.1 befestigt wie auch ein rechtwinklig gebogenes Windleitblech 9.7, welches den umschlossenen Raum in eine Kammer 9.10 und einen Luftkanal 9.11 unterteilt. In der linken vertikalen Wand des U-Profils 9.6 sind Sekundär-Luftöffnungen 9.2 ausgestanzt, welche gleich wie die Primär-Luftöffnungen 9.1 angeordnet sind, aber eine grössere Durchlass-Querschnittssumme aufweisen als die erstgenannten. Das rechte obere nach rechts aussen abgewinkelte Ende des U-Profils 9.6 ist unterhalb der begehbaren Kabinendecke 9.5 befestigt. Das rechtwinklig gebogene Windleitblech 9.7 und die viertelrunde Verkleidung 14.3 sind mit einer Dämmschicht 9.8 belegt. Die linke Wand des U-Profils 9.6 und eine Partie der Kabinenaussenwand 14.1 bilden einen vertikalen Luftkanal 9.12 mit einer Lufteinlassöffnung 9.3, welche links von der oberen Kante der Innenverkleidung 10 und rechts von der Kabinenleuchte 11 begrenzt ist. Ein Luftstrom 9.9 strömt bei Aufwärtsfahrt in der gezeigten Richtung durch das Lüftungssystem 9 und tritt bei der Lufteinlassöffnung 9.3 in das Kabineninnere.

Die vorstehend beschriebene Einrichtung arbeitet wie folgt: Beim beschriebenen Beispiel sind die Primär-Luftöffnungen 8.1 unten und 9.1 oben im vertikalen Teil der Winkelprofile 8.4 unten und 9.4 oben ausgespart. Die Anordnung dieser Winkelprofile 8.4, 9.4 an drei Seiten bilden zusammen mit der Rückwand des Türantriebes 5 an der vierten Seite eine beispielsweise zehn bis fünfzehn cm tiefe, allseitig geschlossene Mulde. Beim Fahren mit grösseren Geschwindigkeiten, etwa ab 4 m/S, entsteht nebst dem Fahrtwind ein markanter Staudruck, welcher durch die beschriebene Anordnung der Primär-Luftöffnungen 8.1, 9.1 an den vertikalen Wänden in einer Mulde gezielt ausgenützt wird. Durch den beispielsweise bei Abwärtsfahrt in der unteren Mulde entstehende erhöhte Luftdruck wird Luft durch die Primär-Luftöffnungen 8.1 gedrückt und gelangt von dort in die Kammer 8.10, in welcher eine Beruhigung und teilweise Entspannung der einströmenden Luft stattfindet. Die eingetretene Luft bewegt sich dann in einem gleichmässigen Strom durch den Kanal 8.11 um das Windleitblech 8.7 herum und tritt dann durch die Sekundär-Luftöffnungen 8.2 in den vertikalen Luftkanal 8.12. Die Querschnittssumme der Sekundär-Luftöffnungen 8.2 ist etwa doppelt so gross wie jene der Primär-Luftöffnungen 8.1, was die eben erwähnte teilweise Entspannung der eingeströmten Luft zur Folge hat. Im vertikalen Luftkanal 8.12 steigt die Luft empor und tritt durch den unteren Lufteinlass 8.3 in die Kabine. Der Lufteintritt in die Kabine erfolgt gleichmässig auf allen drei Seiten und mit sehr kleiner Einströmgeschwindigkeit, weil der gesamte Lufteinlass-Querschnitt zwischen Oberkante, Sockelleiste 8.5 und Innenseite der Kabinenaussenwand 14.1 wiederum etwa doppelt so gross ist wie jener der Sekundär-Luftöffnungen 8.2. Das Geräusch der einströmenden Luft durch die Primär-Luftöffnungen 8.1 wird einerseits durch die nachfolgende zweistufige Entspannung und anderseits durch die mit Dämmaterial 8.8 belegten Oberflächen innerhalb des Lüftungssystems 8 vollständig unterdrückt. Ebenso werden keine Aussengeräusche durch das Lüftungssystem 8 in das Kabineninner übertragen, weil die interne Ausbildung des Lüftungssystems 8 als akustische Schikanedichtung wirkt.

Der in die Kabine geführte Luftstrom 8.9 verlässt diese durch das obere Lüftungssystem 9, welches im Prinzip genau gleich ausgebildet ist wie das untere Lüftungssystem 8. Der umgekehrte Durchfluss in diesem System bei Abwärtsfahrt bewirkt eine stufenweise Beschleunigung der austretenden Luft. Diese Beschleunigung und Verdichtung der Austrittsluft hat eine leichte, kaum spürbare Druckerhöhung in der Kabine zur Folge. Durch entsprechende Auslegung der Lüftungssysteme 8 und 9 ist dieser Effekt vernachlässigbar. Der ganze Vorgang funktioniert genau gleich bei Aufwärtsfahrt, jedoch in umgekehrter Reihenfolge. Dann ist die Mulde auf der Oberseite dem Staudruck ausgesetzt und die nun von oben nach unten strömende Luft erfährt die gleiche Prozedur.

In einer abgewandelten Form kann die Luft hinter die Innenverkleidung 10 geführt werden und durch irgendeine Form von Perforation in die Kabine treten. Dabei wird man auf etwa halber Höhe eine Trennung der eintretenden von der austretenden Luft vorsehen.

Ferner sind verschiedene Anordnungen der Luftöffnungen denkbar und die die Seitenwände einer Mulde bildenden Flächen der Winkelprofile 8.4, 9.4 können statt vertikal, schräg nach innen oder nach aussen geneigt sein.

Das beschriebene Prinzip lässt sich auch bei Strassen- und Schienenfahrzeugen anwenden.

## Patentansprüche

1. Vorrichtung für die Belüftung von schnellaufenden Aufzugskabinen, bei denen die Belüftung während der Fahrt mit geschlossenen Türen durch die im oberen und unteren Teil des Kabinenkörpers vorhandenen Oeffnungen mit vorgeschriebener Querschnittsfläche erfolgt und wobei in der Kabine, erzeugt durch Fahrtwind und Staudruck an der luftverdrängenden Kabine, ein vertikaler Luftstrom entsteht,
**dadurch gekennzeichnet,**
dass die Aufzugskabine (1) im unteren und oberen Teil an mindestens einer Kabinenseite je ein, einen eintretenden Luftstrom (8.9, 9.9) verlangsamendes und entspannendes Lüftungssystem (8, 9) besitzt, in welchem Primär-Luftöffnungen (8.1, 9.1), Sekundär-Luftöffnungen (8.2, 9.2), Windleitbleche (8.7, 9.7), Luftkammern (8.10, 9.10) und Lufteinlässe (8.3, 9.3) vorhanden sind.

2. Vorrichtung nach Anspruch 1,
**dadurch gekennzeichnet**,
dass die Querschnittsumme der Lufteinlässe (8.3, 9.3) grösser ist als jene der Sekundär-Luftöffnungen (8.2, 9.2) und dass die Querschnittsumme der Sekundär-Luftöffnungen (8.2, 9.2) grösser ist als jene der Primär-Luftöffnungen (8.1, 9.1)

3. Vorrichtung nach Anspruch 1,
**dadurch gekennzeichnet**,
dass die Lüftungssysteme (8, 9) zwischen Primär-Luftöffnungen (8.1, 9.1) und Windleitblechen (8.7, 9.7) eine Vorkammer (8.10, 9.10) aufweisen.

4. Vorrichtung nach Anspruch 1,
**dadurch gekennzeichnet**,
dass Oberflächen und Teile innerhalb der Lüftungssysteme (8, 9) mit einem Schalldämm-Material (8.8, 9.8) belegt sind.

5. Vorrichtung nach Anspruch 1,
**dadurch gekennzeichnet**,
dass die Primär-Luftöffnungen (8.1, 9.1) in vertikalen Flächen von Winkelprofilen (8.4, 9.4) angeordnet sind.

6. Vorrichtung nach Anspruch 1,
**dadurch gekennzeichnet**,
dass ein Lufteinlass (8.3) durch eine von einer Kabinenaussenwand (14.1) distanzierte Anordnung eines Sockelprofils (8.5) gebildet wird.

7. Vorrichtung nach Ansprüchen 1 und 5,
**dadurch gekennzeichnet**,
dass auf der Kabinenoberseite eine muldenförmige Vertiefung, gebildet aus den vertikalen Flächen der Winkelprofile 9.4, eines begehbaren Deckenbrettes (9.5) und der Rückwand eines Türantriebes (5) vorhanden ist.

8. Vorrichtung nach Ansprüchen 1 und 5,
**dadurch gekennzeichnet**,
dass auf der Kabinenunterseite eine muldenförmige Vertiefung, gebildet aus den vertikalen Flächen der Winkelprofile (8.4) eines Bodenbleches (12,1) und der Rückseite einer Schürze (16) vorhanden ist.

## Claims

1. Device for the ventilation of fast-moving lift cages, in which the ventilation during the travel with closed doors takes place through the openings of prescribed cross-sectional area present in the upper and the lower part of the cage body and wherein a vertical air flow, which is produced by slip -stream and velocity head at the air-displacing cage, arises in the cage, characterised thereby, that the lift cage (1) comprises a respective ventilation system (8, 9), which slows down and relieves an entering air flow (8.9, 9.9) and in which primary air openings (8.1, 9.1), secondary air openings (8.2, 9.2), wind baffle plates (8.7, 9.7), air chambers (8.10, 8.11) and air inlets (8.3, 9.3) are present, at at least one cage side in the upper and the lower part.

2. Device according to claim 1, characterised thereby, that the sum of the cross-sections of the air inlets (8.3, 9.3) is greater than that of the secondary air openings (8.2, 9.2) and that the sum of the cross-sections of the secondary air openings (8.2, 9.2) is greater than that of the primary air openings (8.1, 9.1).

3. Device according to claim 1, characterised thereby, that the ventilation systems (8, 9) comprise an antechamber (8.10, 9.10) between the primary air openings (8.1, 9.1) and the wind baffle plates (8.7, 9.7).

4. Device according to claim 1, characterised thereby, that surfaces and parts within the ventilation systems (8, 9) are covered by a sound-insulating material (8.8, 9.8).

5. Device according to claim 1, characterised thereby, that the primary air openings (8.1, 9.1) are arranged in vertical surfaces of angle sections (8.4, 9.4).

6. Device according to claim 1, characterised thereby, that an air inlet (8.3) is formed by an arrangement of a plinth profile (8.5) spaced from an outside cage wall (14.1).

7. Device according to claims 1 and 5, characterised thereby, that a trough-shaped depression, which is formed of the vertical surfaces of the angle sections (9.4), a ceiling board (9.5) that can be walked on and the rear wall of a door drive (5), is present on the upper side of the cage.

8. Device according to claims 1 and 5, characterised thereby, that a trough-shaped depression, which is formed of the vertical surfaces of the angle sections (8.4), a metal base plate (12.1) and the rear side of a skirt (16), is present on the underside of the cage.

## Revendications

1. Dispositif pour l'aération de cabines d'ascenseurs à grande vitesse pour lesquelles l'aération se fait, lors du trajet portes fermées, grâce aux ouvertures prévues dans les parties supérieure et inférieure du corps de cabine et présentant une surface de section transversale prescrite, étant précisé qu'il se forme dans la cabine un écoulement d'air vertical produit par le déplacement d'air et la pression dynamique au niveau de la cabine déplaçant l'air, caractérisé en ce que la cabine d'ascenseur (1) comporte, dans les parties inférieure et supérieure, sur au moins un côté de la cabine, des systèmes d'aération respectifs (8, 9) qui ralentissent et détendent un écoulement d'air entrant (8.9, 9.9) et dans lesquels sont prévues des ouvertures d'aération primaires (8.1, 9.1), des ouvertures d'aération secondaires (8.2, 9.2), des tôles paravents (8.7, 9.7), des chambres d'aération (8.10, 9.10) et des entrées d'air (8.3, 9.3).

2. Dispositif selon la revendication 1, caractérisé en ce que la somme des sections transversales des entrées d'air (8.3, 9.3) est supérieure à celle des ouvertures d'aération secondaires (8.2, 9.2), et en ce que la somme des sections transversales des ouvertures d'aération secondaires (8.2, 9.2) est supérieure à celle des ouvertures d'aération primaires (8.1, 9.1).

3. Dispositif selon la revendication 1, caractérisé en ce que les systèmes d'aération (8, 9) présentent, entre les ouvertures d'aération primaires (8.1, 9.1) et les tôles paravents (8.7, 9.7), une chambre préliminaire (8.10, 9.10).

4. Dispositif selon la revendication 1, caractérisé en ce que des surfaces et des éléments prévus à l'intérieur des systèmes d'aération (8, 9) sont garnis d'un matériau insonorisant (8.8, 9.8).

5. Dispositif selon la revendication 1, caractérisé en ce que les ouvertures d'aération primaires (8.1, 9.1) sont disposées dans des surfaces verticales de profilés en équerres (8.4, 9.4).

6. Dispositif selon la revendication 1, caractérisé en ce qu'une entrée d'air (8.3) est définie par un profilé de socle (8.5) disposé à une certaine distance d'une paroi extérieure de cabine (14.1).

7. Dispositif selon les revendications 1 et 5, caractérisé en ce qu'il est prévu, sur la face supérieure de la cabine, un creux en forme de cavité qui est défini par les surfaces verticales des profilés en équerres 9.4, par une planche de plafond (9.5) sur laquelle on peut marcher et par la paroi arrière d'un mécanisme d'entraînement de porte (5).

8. Dispositif selon les revendications 1 et 5, caractérisé en ce qu'il est prévu, sur la face inférieure de la cabine, un creux en forme de cavité qui est défini par les surfaces verticales des profilés en équerres (8.4), d'une tôle de fond (12.1) et de la face arrière d'une jupe (16).
